# FASCICULE DE BREVET EUROPEEN

(11) **EP 0 035 444 B1**
(45) Date de publication et mention de la délivrance du brevet: **26.06.1985**
(21) Numéro de dépôt: 81400294.5
(22) Date de dépôt: 26.02.1981
(51) Int. Cl.: F17C 9/02

(54) **Procédé et installation de réchauffement d'un fluide froid**
Verfahren und Vorrichtung zum Aufwärmen eines kalten Fluidums
Process and installation for reheating a cold fluid

(30) Priorité: 29.02.1980 FR 8004509
(43) Date de publication de la demande: 09.09.1981
(73) Titulaire: L'AIR LIQUIDE, SOCIETE ANONYME POUR L'ETUDE ET L'EXPLOITATION DES PROCEDES GEORGES CLAUDE, 75321 Paris Cédex 07 (FR)
(72) Inventeur: Gauthier, Pierre, F-94260 Fresnes (FR)
(74) Mandataire: Leclercq, Maurice

## Description

La présente invention concerne un procédé et une installation de réchauffement d'un fluide cryogénique par échange thermique avec un fluide calorigène dont la température de solidification est supérieure à la température du fluide cryogénique avant son réchauffement final, et en premier lieu un procédé de réchauffement d'un fluide cryogénique, tel que le gaz naturel liquéfié, par échange thermique avec un fluide calorigène, tel que de l'eau, dont la température de solidification est supérieure à la température dudit fluide cryogénique, selon lequel ledit fluide cryogénique est conduit dans au moins un module comprenant deux éléments de tube verticaux à ailettes branchés en série, et l'on fait ruisseler le fluide calorigène par gravité sous forme d'une nappe libre le long de la périphérie desdits éléments de tube.

Elle s'applique particulièrement à la revaporisa- tion et au réchauffement du gaz naturel liquéfié avec de l'eau disponible en grande quantité (rivière, mer...), par opposition au réchauffement par brûleurs (voir par exemple le FR-A-1 393 641), qui ne convient pour des raisons économiques qu'à des débits de gaz relativement faibles.

On a déjà proposé diverses solutions, mais aucune d'entre elles n'a donné entière satisfaction.

Le FR-A-2 096 919 décrit un procédé de réchauffement de gaz naturel par échange à contre-courant dans une pluralité d'éléments de tubes verticaux montés en parallèle, le gaz naturel circulant toujours en sens ascendant à l'intérieur des éléments de tubes et l'eau calorigène ruisselant naturellement par gravité à l'extérieur de ces éléments de tubes, qui sont munis d'ailettes longitudinales. Afin d'optimiser l'échange thermique, c'est-à-dire de rendre maximum le flux thermique tout en évitant une prise en glace de l'eau à la périphérie externe des tubes, on prévoit une section interne de tube pour le passage du gaz naturel qui est de plus en plus réduite, ce qui conduit à des augmentations successives de la vitesse du gaz naturel circulant dans les tubes. Ces diminutions successives de section de passage ont notamment été réalisées par la mise en place d'un garnissage interne constitué par un tube borgne à section variable, ce qui constitue une technologie assez complexe.

Le JP-A-54-7403 décrit le réchauffement de gaz naturel par échange d'abord à co-courant avec le gaz naturel circulant de bas en haut dans un faisceau tubulaire et l'eau circulant de bas en haut dans une calandre selon un écoulement forcé, puis un échange à contre-courant avec le gaz circulant de haut en bas dans un autre faisceau tubulaire et l'eau circulant de bas en haut dans la calandre correspondante. Cette façon de faire est assez complexe et conduit à des détériorations importantes, notamment des calandres en cas de prise en glace accidentelle de l'eau de réchauffement.

Le JP-A-52-144 006 décrit un procédé du type indiqué plus haut. Suivant ce procédé, on effectue un réchauffement comprenant un premier stade à échange à contre-courant avec le gaz naturel circulant de bas en haut dans une première pluralité d'éléments de tubes amont et l'eau ruisselant naturellement à l'extérieur, puis un deuxième stade à échange à contre-courant également, le gaz naturel circulant de bas en haut dans une deuxième pluralité d'éléments de tubes aval et l'eau ruisselant naturellement à l'extérieur, avec cette particularité que la deuxième pluralité d'éléments de tubes offre une section de passage au gaz naturel plus faible que la première pluralité. Cet agencement ne permet pas non plus de remplir l'objectif de la présente invention, car la prise en glace autour des éléments de tubes amont ne peut être évitée.

Le but de l'invention est de faire en sorte qu'on puisse utiliser comme fluide calorigène de l'eau ou autre fluide à température relativement froide tout en évitant tout risque de solidification de ce fluide.

La caractéristique essentielle de l'invention réside dans le fait que, dans un procédé de réchauffement du type précité, on fait circuler le fluide cryogénique d'abord à co-courant dudit fluide calorigène puis à contre-courant dudit fluide calorigène, l'élément de tube amont étant alimenté en fluide cryogénique à son extrémité supérieure, et en ce qu'on freine l'échange thermique entre le fluide cryogénique et le fluide calorigène à cette extrémité au moyen d'un man- chan isolant.

Les avantages de l'invention s'expliquent de la façon suivante :
D'une part, l'existence d'un premier échange à co-courant, freiné au début au moyen d'un manchon isolant, est décisive en raison de la limitation du flux thermique pour éviter la prise en glace externe. En effet, si la température de l'eau à l'entrée, c'est-à-dire à l'extrémité supérieure de l'élément de tube amont, est par exemple de + 4 °C et de + 2 °C à la sortie, c'est-à-dire à l'extrémité inférieure de ce même élément de tube, le débit de gaz naturel liquéfié à une température de - 160 °C pouvant entrer dans un tube fonctionnant à co-courant est plus de deux fois supérieur à celui qui peut entrer dans ce même tube fonctionnant à contre-courant.

L'existence d'au moins un deuxième échange thermique à contre-courant est également décisive en raison du faible écart de température entre le gaz naturel sortant de l'élément de tube aval et l'eau refroidissant cet élément. En effet, si la température de l'eau à l'extrémité supérieure, c'est-à-dire à la sortie supérieure de cet élément, est de + 4 °C et de + 2 °C à l'entrée inférieure, la longueur de cet élément de tube aval fonctionnant à contre-courant est de 30 % inférieure à celle qui serait nécessaire pour un fonctionnement similaire à co-courant.

D'autre part, comme la température critique du gaz naturel est généralement voisine de - 60 °C, sa masse volumique au voisinage de cette température varie rapidement avec la température, même sous une pression supérieure à la pression critique (T kg/m3/°C sous 75 bars). Or, la vitesse d'écoulement du gaz naturel dans l'élément de tube aval est encore nécessairement faible à cette température pour éviter la prise en glace externe. Dans ces conditions, un écoulement « descendant du gaz naturel conduirait à des perturbations d'écoulement dues à l'influence intempestive de la gravité et génératrices d'irréversibilités thermodynamiques. Par contre et selon l'invention, un écoulement ascendant dans l'élément aval conduit à une stratification naturelle selon la masse volumique et la température du gaz naturel qui ne crée donc aucune perturbation d'écoulement. Etant donné que la température intermédiaire entre les éléments de tube amont et aval est voisine de la température critique, il est donc préférable de prévoir une circulation ascendante du gaz naturel dans l'élément de tube aval afin d'assurer un réchauffage final du gaz naturel sans irréversibilités intempestives, qui devraient être alors compensées par une augmentation notoire de la surface d'échange.

La présente invention a également pour objet une installation de réchauffement d'un fluide cryogénique, tel que le gaz naturel liquéfié, par échange thermique avec un fluide calorigène, tel que de l'eau, dont la température de solidification est supérieure à la température dudit fluide cryogénique, du type comprenant au moins un module d'échange thermique comprenant deux éléments de tube verticaux à ailettes branchés en série et dans lesquels circule le fluide cryogénique, et des moyens pour faire ruisseler le fluide calorigène par gravité sous la forme d'une nappe libre le long de la périphérie desdits éléments de tube, caractérisée en ce que les deux éléments de tube sont reliés par leurs extrémités inférieures, et en ce que lesdits moyens comprennent un distributeur de liquide de ruissellement disposé à l'extrémité haute de chaque élément de tube ainsi qu'un manchon isolant disposé à l'extrémité haute du seul élément de tube amont et interposé entre les deux fluides.

Les caractéristiques et avantages de l'invention ressortiront de la description qui suit en référence aux dessins annexés dans lesquels :
la figure 1 est une vue partielle en coupe verticale d'une installation de réchauffement de liquide cryogénique selon l'invention ;
la figure 2 est un détail, à échelle agrandie, d'une partie de la figure 1 ;
la figure 3 est une vue, à échelle agrandie, en coupe selon la ligne III-III de la figure 2 ;
les figures 4, 5, 6, 7, 8 et 9 sont des variantes de réalisation d'une installation selon l'invention.

En se référant aux figures 1 à 3, on voit qu'une installation comprend une pluralité de tubes de réchauffement 1 formant passages d'échange thermique, réalisés en aluminium, chacun constitué d'un élément de tube « amont ₂ 2 et d'un élément de tube « aval 3, raccordés par un coude inférieur 4. L'élément de tube « amont 2 2 est branché à une canalisation 5 à une source de fluide cryogénique à réchauffer par l'intermédiaire d'une boîte de raccordement 10, tandis que l'élément de tube « aval 3 est branché directement à une conduite 6 de soutirage de fluide réchauffé : les éléments de tube 2 et 3 sont suspendus de façon à s'étendre de façon substantiellement verticale, et tout autour et le long de ces éléments de tube, qui présentent des ailettes extérieures 7, ruissellent des courants de liquide de réchauffement sous forme de nappes 8 et 9 qui sont préalablement formées par des dispositifs de répartition supérieurs 11.

La boîte de raccordement 10 comprend ici (voir figure 2) soudés en prolongement de l'élément amont 2, un tube-enveloppe 12 ayant une épaisseur de paroi constante dans une section basse 12' et croissante radialement dans une partie médiane 12", avec un diamètre intérieur constant ; à l'extrémité supérieure, ce tube-enveloppe 12 se prolonge en 13 jusqu'à un embout de raccordement 14 de la canalisation 5 pour le fluide cryogénique. Toutes ces pièces sont réalisées en aluminium pour être convenablement soudées entre-elles et avec l'élément de tube d'échange thermique 1. L'embout 14 présente un alésage interne de faible diamètre 16 dans lequel est soudé un élément de conduit 17 aboutissant- largement à l'intérieur de l'élément de tube amont 2. Entre l'élément de conduit 17 d'une part et d'autre part le tube-enveloppe 13-12 et la partie supérieure de l'élément de tube 2 est placé un produit d'isolation thermique 18. L'ensemble qui vient d'être décrit est logé à l'intérieur d'un puits de répartition 20 présentant une couronne de perforations 21. Ce puits 20 est fixé sur le dispositif de répartition 11 enveloppant à faible distance l'élément de tube 2 avec ses ailettes 7 et les perforations 21 se situent au niveau supérieur de la partie 12" à épaisseur surdimensionnée. En pratique, et comme on le note aux dessins, le liquide calorique de ruissellement, qui est destiné à s'écouler en nappes telles que 8 et 9 le long des éléments de tube « amont 2 2 et « aval 3, provient d'une réserve générale de liquide 25, qui elle-même est alimentée par une source 25'.

En fonctionnement, le liquide calorigène de ruissellement est transféré dans une partie inférieure du puits de répartition 20 sous forme d'une pluralité de veines ou jets liquides 26 provenant de la réserve 25 et formées à partir des perforations 21. Grâce à la disposition qui vient d'être décrite, le fluide cryogénique qui circule à l'intérieur de la canalisation 5 et du tube 17 pour aboutir à l'élément de tube amont 2 est radialement isolé de l'extérieur par le corps isolant 18. En outre, le flux frigorifique longitudinal important, qui prend essentiellement naissance, côté « amont », au niveau de l'embout 14 et qui se propage vers l'aval le long du tube-enveloppe 13-12 vers l'élément de tube 2, est substantiellement dérivé radialement vers l'extérieur à l'endroit du tube-enveloppe 12 à épaisseur de paroi progressivement croissante vers l'amont. En effet, dans la partie médiane de forte épaisseur 12" du tube-enveloppe 12, le flux frigorifique longitudinal se transfère au maximum vers l'eau qui se présente sous forme de jets 26 en écoulement gravifique libre et rapide. Cet effet maximum de transfert thermique radialement vers l'extérieur résulte d'une part de la disposition, au niveau des jets 26, d'une surépaisseur importante de paroi de la partie 12" du tube-enveloppe 12, qui offre une conductance thermique accrue dans le sens radial, d'autre part d'un écoulement rapide de l'eau en chute libre, ce qui a pour effet de porter à sa valeur maximale le coefficient d'échange thermique. Cette disposition permet donc une dérivation vers les jets liquides 26 d'une part substantielle du flux frigorifique à propagation longitudinale, ce qui allège d'autant le flux frigorifique résiduel poursuivant sa propagation longitudinale dans la partie à paroi plus faible 12' et surtout vers la partie haute 2' de l'élément de tube amont 2 qui baigne dans une réserve individuelle d'eau de répartition 29 de nature substantiellement stagnante, donc à faible coefficient d'échange thermique avec la paroi de l'élément de tube 2. Sans la disposition décrite plus haut, on assisterait à l'arrivée d'un flux frigorifique important à propagation longitudinale de paroi au niveau de la partie 2' de l'élément de tube 2, enveloppé d'une réserve d'eau stagnante 29, ce qui ne manquerait pas de provoquer des solidifications superficielles préjudiciables de l'eau au niveau de la partie 2' puisque ces solidifications, en se propageant radialement, pourraient attein- dre toute la réserve d'eau 29 et rendre ainsi inopérant l'échange thermique du tube 2-3. Au contraire, grâce à la disposition décrite, on peut contrôler de façon très précise le flux thermique qui parvient au niveau de la partie 2' de l'élément du tube amont 2 puisque ce flux thermique est la somme d'un flux thermique résiduel à propagation longitudinale et d'un flux thermique à propagation radiale qui est lui-même faible grâce à l'interposition du produit isolant 18. D'ailleurs, dans certains cas, on peut au contraire accroître légèrement le coefficient d'échange thermique entre la partie 2' de l'élément de tube 2 avec la réserve d'eau 29 en conférant à celle-ci un certain mouvement de convection grâce à la présence de perforations de dégagement 21' pratiquées en position basse dans la cheminée distributrice 20, favorisant ainsi une certaine admission complémentaire d'eau en provenance directe de la réserve principale 25.

Ainsi qu'il a été expliqué précédemment, l'eau de ruissellement se forme en une nappe de ruissellement sur la paroi externe ailetée de l'élément de tube amont 2 et se refroidit progressivement jusqu'à l'extrémité inférieure de cet élément de tube « amont 2, où l'eau de ruissellement est ensuite évacuée en 30 avec d'ailleurs celle qui provient du ruissellement à contre-courant sur l'élément de tube « aval 3. On note qu'au niveau de cet élément de tube « aval 3, les risques de congélation du liquide de ruissellement sont nettement amoindris, le fluide en cours de réchauffement circulant dans le tube 1 a vu sa température augmenter jusqu'à être voisine de celle du liquide de ruissellement. en sorte que l'évacuation du fluide réchauffé hors de l'élément de tube « aval » 3 peut s'effectuer, sans mise en oeuvre d'un boîtier de raccordement tel que décrit en référence à la figure 2, par une simple canalisation de soutirage 6, avec toutefois, bien entendu, le dispositif de répartition 11 permettant la formation d'une nappe de ruissellement uniforme 9, tel que représenté à la figure 3.

Au lieu d'utiliser un tube de réchauffement dont l'extrémité d'admission « amont reçoit le fluide brut à réchauffer et dont l'extrémité aval délivre le fluide à la température désirée de réchauffement (ou plus précisément une pluralité de tels tubes agencés en parallèle et branchés directement sur des collecteurs d'admission 31A et de soutirage 31 B), il est possible d'agencer les éléments de tube « amont et les éléments de tube « aval en un certain nombre de combinaisons.

En se référant à la figure 4, on voit qu'une pluralité d'éléments de tube « amont 42a, 42b, ... 42n sont tous branchés entre un collecteur supérieur de distribution 50 et un collecteur de raccordement inférieur 51 alimentant une autre pluralité 43a, 43b ... 43n d'éléments de tube « aval formant ainsi un premier module multi-tubulaire dont l'extrémité supérieure est raccordée par un collecteur 52 à un second module multi-tubulaire constitué d'une autre pluralité d'éléments de tube « amont » 44a, 44b ... 44q, le module final ayant une pluralité d'éléments de tube « amont » 45a, 45b ... 45r et une pluralité d'éléments de tube « aval » 46a, 46b ... 46s, délivrant le liquide réchauffé dans un collecteur final 52".

Selon la figure 5, des modules monotubulaires tels que décrits en référence à la figure 1, constitué chacun d'un élément de tube amont (54a, 54b, etc...) sont alimentés à leur extrémité supérieure par un collecteur d'alimentation commun 55, et sont raccordés par des raccords individuels 58a, 58b ... à un élément de tube aval (56a, 56b, etc...), eux-mêmes raccordés à leur extrémité supérieure à un collecteur de soutirage commun 57.

Selon la figure 6, plusieurs lignes 61 et 62, telles que celles décrites à la figure 4, c'est-à-dire incorporant chacune plusieurs modules multi-tubulaires en série 63, 64 ... 63', 64' ..., sont branchées en parallèle entre un collecteur principal d'admission 68 et un collecteur principal de soutirage 69.

Selon la figure 7, plusieurs lignes 70, 71, constituées chacune de plusieurs modules multi-tubulaires 72, 73, ... 72', 73' ... sont non seulement branchées entre un collecteur principal d'alimentation 74 et un collecteur principal de soutirage 75, mais des collecteurs intermédiaires d'égalisation 77 relient les modules homologues de plusieurs lignes en parallèle.

Selon la figure 8, un faisceau d'éléments de tube est formé d'un premier jeu de lignes 81a, 81 b, 81 c (par exemple au nombre de trois) constitués d'un module multi-tubulaire (ou plusieurs modules multi-tubulaires en série) entre un collecteur d'alimentation 83 et un collecteur intermédiaire 84 qui alimente un second jeu de lignes 82a et 82b (par exemple deux) entre ce collecteur intermédiaire 84 et le collecteur final de soutirage 85.

Selon la figure 9, un premier jeu d'une pluralité de lignes 91 a, 91 b, 91 c (par exemple trois) alimentées par un collecteur d'alimentation 93 et soutirées par un collecteur de soutirage 95a est raccordé par l'intermédiaire d'une conduite 96 à vanne de détente 97 à un second jeu d'une autre pluralité de lignes 92a, 92b branchées entre un collecteur d'alimentation 95b et un collecteur de soutirage 94. Cet arrangement peut être utilisé par exemple si le réseau est à 40 bars et le gaz disponible sous pression plus élevée, par exemple 80 bars, et l'on note que cette détente différée qui provoque un dégagement frigorifique n'est pas préjudiciable aux conduites, puisque le gaz naturel est alors à l'état déjà partiellement réchauffé. Le cas échéant, on peut placer à la sortie de la vanne de détente 97, un séparateur permettant de soutirer et d'éliminer les condensats les plus lourds, tels l'éthane, le propane ou le butane, tandis que la fraction gazeuse est seule réchauffée.

## Revendications

1. Procédé de réchauffement d'un fluide cryogénique, tel que le gaz naturel liquéfié, par échange thermique avec un fluide calorigène, tel que de l'eau, dont la température de solidification est supérieure à la température dudit fluide cryogénique, selon lequel ledit fluide cryogénique est conduit dans au moins un module comprenant deux éléments de tube verticaux (2, 3) à ailettes. (7) branchés en série, et l'on fait ruisseler le fluide calorigène par gravité sous forme d'une nappe libre (8, 9) le long de la périphérie desdits éléments de tube (2, 3), caractérisé en ce qu'on fait circuler le fluide cryogénique d'abord à co-courant (en 2) dudit fluide calorigène puis (en 3) à contre-courant dudit fluide calorigène, l'élément de tube amont (2) étant alimenté en fluide cryogénique à son extrémité supérieure, et en ce qu'on freine l'échange thermique entre le fluide cryogénique et le fluide calorigène à cette extrémité au moyen d'un manchon isolant (18).

2. Procédé de réchauffement selon la revendication 1, caractérisé en ce qu'on envoie le liquide calorigène sur une partie haute (2') de chaque élément de tube amont (2) pourvue dudit manchon isolant (18) sous la forme d'une couronne de jets (26), et en ce qu'on forme une réserve (29) de ce liquide autour de ladite partie haute (2') avant de le répartir en nappe autour dudit élément de tube amont.

3. Procédé de réchauffement selon la revendication 2, caractérisé en ce que dans la région des jets (26), on augmente la dérivation radiale vers l'extérieur du flux frigorifique longitudinal, de préférence d'autant plus que l'on s'élève au-dessus de ladite réserve (29).

4. Installation de réchauffement d'un fluide cryogénique, tel que le gaz naturel liquifié, par échange thermique avec un fluide calorigène, tel que de l'eau, dont la température de solidification est supérieure à la température dudit fluide cryogénique, du type comprenant au moins un module d'échange thermique comprenant deux éléments de tube verticaux (2, 3) à ailettes (7) branchés en série et dans lesquels circule le fluide cryogénique, et des moyens (11) pour faire ruisseler le fluide calorigène par gravité sous la forme d'une nappe libre (8, 9) le long de la périphérie desdits éléments de tube (2, 3), caractérisée en ce que les deux éléments de tube (2, 3) sont reliés par leurs extrémités inférieures (en 4), et en ce que lesdits moyens comprennent un distributeur de liquide de ruissellement (11) disposé à l'extrémité haute de chaque élément de tube (2, 3) ainsi qu'un manchon isolant (18) disposé à l'extrémité haute (2') du seul élément de tube amont (2) et interposé entre les deux fluides.

5. Installation de réchauffement selon la revendication 4, caractérisée en ce que lesdits moyens comprennent un puits (20) qui entoure l'élément de tube amont (2) au-dessus dudit distributeur (11), en délimitant avec celui-ci une réserve (29) de liquide calorigène, et une couronne de trous (21) de formation de jets (26) percés dans ce puits.

6. Installation de réchauffement selon la revendication 5, caractérisée en ce que l'extrémité supérieure (12") de l'élément de tube amont (2) comporte une surépaisseur dans la région comprise entre la couronne de trous (21) et la réserve (29), de préférence une surépaisseur croissante vers le haut.

7. Installation de réchauffement selon l'une quelconque des revendications 4 à 6, caractérisée en ce qu'elle comprend plusieurs modules montés en parallèle entre un collecteur amont d'alimentation (50 ; 55 ; 68 ; 74 ; 83) et un collecteur aval de soutirage (52 ; 57 ; 69 ; 75 ; 84).

8. Installation de réchauffement selon la revendication 7, caractérisée en ce que les modules définissent une première pluralité d'éléments de tube amont (42a, 42b, ... 42n) raccordés par leurs extrémités inférieures par un collecteur « bas » commun (51) aux extrémités inférieures d'une seconde pluralité d'éléments de tube « aval (43a, 43b, ... 43n).

9. Installation selon la revendication 8, caractérisée en ce que l'élément de tube amont (54a, 54b) de chaque module est relié individuellement à l'élément de tube aval (56a, 56b) du même module.

10. Installation selon l'une quelconque des revendications 7 à 9, caractérisée en ce qu'elle comporte plusieurs modules raccordés en série par des collecteurs hauts (52, 52") pour former une ligne.

11. Installation selon la revendication 10, caractérisée en ce que plusieurs lignes (61, 62 ; 70, 71) sont agencées et branchées à une extrémité desdites lignes à un collecteur principal d'admission (68) et à l'autre extrémité desdites lignes à un collecteur principal de soutirage (69).

12. Installation selon la revendication 11, caractérisée en ce que certains modules homologues (72, 72', 73, 73') de plusieurs lignes en parallèle (70, 71) sont raccordés par des collecteurs intermédiaires (77).

13. Installation selon la revendication 11, caractérisée en ce que plusieurs lignes sont agencées, certaines (81 a, 81 b, 81 c ; 91 a, 91 b, 91 c) en parallèle, certaines en série (81a, 82a ; 91a, 92a), avec des collecteurs intermédiaires (84).

14. Installation selon la revendication 13, caractérisée en ce que les collecteurs intermédiaires incorporent des moyens de détente (97), le cas échéant suivis d'un séparateur des condensats.

## Claims

1. Process for reheating a cryogenic fluid, such as liquefied natural gas, by heat exchange with a calorific fluid, such as water, the temperature of solidification of which is higher than the temperature of said cryogenic fluid, according to which said cryogenic fluid is conducted in at least one module comprising two vertical tube elements (2, 3) having wings (7) serially connected, and one causes that the calorific fluid trickles under gravity in the form of a free nappe (8, 9) along the periphery of said tube elements (2, 3), characterized in that the cryogenic fluid is caused to circulate first cocurrently (at 2) with said calorific fluid, then (at 3) countercurrently with said calorific fluid, the upstream tube element (2) being fed with cryogenic fluid at its upper end, and the heat exchange between the cryogenic fluid and the calorific fluid is braked at said end by means of an insulating sleeve (18).

2. Process for reheating according to claim 1, characterized in that the calorific liquid is passed over an upper part (2') of each upstream tube element (2) provided with said insulating sleeve (18) in the form of a crown of jets (26), and a reserve (29) of this liquid is formed around the said upper part (2') before distributing as nappe around said upstream tube element.

3. Process for reheating according to claim 2, characterized in that in the region of the jets (26) the radial derivation to the exterior of the longitudinal frigorific flux is augmented, preferably as much as the said reserve (29) is exceeded.

4. Installation for reheating a cryogenic fluid, such as a liquified natural gas, by heat exchange with a calorific fluid, such as water, the temperature of solidification of which is higher than the temperature of said cryogenic fluid, of the type comprising at least one module of heat exchange comprising two vertical tube elements (2, 3) with wings (7) serially connected and in which the cryogenic fluid is circulated, and means (11) for trickling the calorific fluid under gravity in the form of a free nappe (8, 9) along the periphery of said tube elements (2, 3), characterized in that the two tube elements (2, 3) are connected by their lower ends (at 4) and that the said means comprise a distributor for trickling liquid (11) arranged at the upper end of each tube element (2, 3) as well as an insulating sleeve (18) arranged at the upper end (2') of the same upstream tube element (2) and interposed between the two fluids.

5. Installation for reheating according to claim 4, characterized in that the said means comprise a shaft (20) which surrounds the upstream tube element (2) above said distributor (11), delimitat- ing with it a reserve (29) of calorific liquid, and a crown of holes (21) for the formation of jets (26) pierced in said shaft.

6. Installation for reheating according to claim 5, characterized in that the upper end (12") of the upstream tube element (2) has a thickening in the region comprised between the crown of holes (21) and the reserve (29), preferably a thickening growing upwardly.

7. Installation for reheating according to one of the claims 4 to 6, characterized in that it comprises a plurality of modules mounted parallely between an upstream feed collector (50 ; 55 ; 68 ; 74; 83) and a downstream withdrawal collector (52 ; 57 ; 69 ; 75 ; 84).

8. Installation for reheating according to claim 7, characterized in that the modules define a first plurality of upstream tube elements (42a, 42b, ... 42n) connected by their lower ends by a common « low collector (51) to lower ends of a second plurality of « downstream tube elements (43a, 43b, ... 43n).

9. Installation according to claim 8, characterized in that the upstream tube element (54a, 54b) of each module is connected individually to the downstream tube element (56a, 56b) of the same module.

10. Installation according to one of the claims 7 to 9, characterized in that it comprises a plurality of modules connected serially by high collectors (52, 52") to form a line.

11. Installation according to claim 10, characterized in that several lines (61, 62 ; 70, 71) are arranged and branched at one end of said lines at a main admission collector (68) and at the other end of said lines at a main withdrawal collector (69).

12. Installation according to claim 11, characterized in that certain homologous modules (72, 72', 73, 73') of several parallel lines (70, 71) are connected by intermediate collectors (77).

13. Installations according to claim 11, characterized in that several lines are arranged, certain (81a, 81b, 81c ; 91 a, 91 b, 91c) parallely, certain serially (81a, 82a ; 91a, 92a) with intermediate collectors (84).

14. Installation according to claim 13, characterized in that the intermediate collectors incorporate means of expansion (97), optionally followed by a condensate separator.

## Patentansprüche

1. Verfahren zur Aufwärmung eines Tiefsttemperaturfließmittels, wie von verflüssigtem Naturgas, durch Wärmeaustausch mit einem Erwärmungsfließmittel, wie Wasser, dessen Erstarrungstemperatur höher als die Temperatur des Tiefsttemperaturfließmittels ist, wobei dieses Tiefsttemperaturfließmittel in wenigstens einer Einheit geführt wird, die zwei in Reihe geschaltete vertikale Rohrelemente (2, 3) mit Rippen (7) umfaßt, und man das Erwärmungsfließmittel unter der Schwerkraft in Form eines freien Mantels (8, 9) entlang dem Umfang der Röhrenelemente (2, 3) rieseln läßt, dadurch gekennzeichnet, daß man das Tiefsttemperaturfließmittel zunächst im Gleichstrom (bei 2) mit dem Erwärmungsfließmittel und dann (bei 3) im Gegenstrom mit dem Erwärmungsfließmittel zirkulieren läßt, wobei das Aufstromröhrenelement (2) an seinem oberen Ende mit Tiefsttemperaturtließmittel gespeist wird, und daß man den Wärmeaustausch zwischen dem Tiesttemperaturfließmittel und dem Erwärmungsfließmittel an diesem Ende mit Hilfe einer Isoliermanschette (18) bremst.

2. Verfahren zur Aufwärmung nach Anspruch 1, dadurch gekennzeichnet, daß man die Tiefsttemperaturflüssigkeit über einen oberen Teil (2') eines jeden Aufstromröhrenelementes (2), das mit der Isoliermanschette (18) versehen ist, in der Form eines Strahlenkranzes (26) schickt und daß man einen Vorrat (29) dieser Flüssigkeit um diesen oberen Teil (2') bildet, bevor man sie als Mantel um das Aufstromröhrenelement herum verteilt.

3. Verfahren zur Aufwärmung nach Anspruch 2, dadurch gekennzeichnet, daß man in dem Strahlenbereich (26) die strahlenförmige Umleitung zu dem Äußeren des längs gerichteten Kälteflusses, vorzugsweise um so viel mehr, wie. man den genannten Vorrat (29) übersteigt, steigert.

4. Vorrichtung zur Aufwärmung eines Tiefsttemperaturfließmittels, wie von verflüssigtem Naturgas, durch Wärmeaustausch mit einem Erwärmungsfließmittel, wie Wasser, dessen Erstarrungstemperatur höher als die Temperatur des Tiefsttemperaturfließmittels ist, mit wenigstens einer Wärmeaustauscheinheit, die zwei in Reihe geschaltete vertikale Röhrenelemente (2, 3) mit Rippen (7) umfaßt, in welchen das Tiefsttemperaturfließmittel zirkuliert, und mit Einrichtungen (11), die das Erwärmungsfließmittel unter der Schwerkraft in Form eines freien Mantels (8, 9) entlang dem Umfang der Röhrenelemente (2, 3) rieseln lassen, dadurch gekennzeichnet, daß die beiden Röhrenelemente (2, 3) an ihren unteren Enden (bei 4) verbunden sind und daß die genannten Einrichtungen einen Rieselflüssigkeitsverteiler (11), der am oberen Ende eines jeden Röhrenelementes (2, 3) angeordnet ist, und eine Isoliermanschette (18), die an dem oberen Ende (2') des gleichen Aufstromröhrenelementes (2) angeordnet und zwischen die beiden Fließmittel zwischengeschaltet ist, umfassen.

5. Vorrichtung zur Aufwärmung nach Anspruch 4, dadurch gekennzeichnet, daß die genannten Mittel einem Schacht (20), der das Aufstromröhrenelement (2) über dem Verteiler (11) umgibt und mit diesem einen Vorrat (29) an Erwärmungsflüssigkeit begrenzt, und einen in diesen Schacht gebohrten Lochkranz (21) zur Bildung von Strahlen (26) aufweisen.

6. Vorrichtung zur Aufwärmung nach Anspruch 5, dadurch gekennzeichnet, daß das obere Ende (12") des Aufstromröhrenelementes (2) eine Verdickung in dem Bereich zwischen dem Lochkranz (21) und dem Vorrat (29), vorzugsweise eine nach oben zunehmende Verdickung, besitzt.

7. Vorrichtung zur Aufwärmung nach einem der Ansprüche 4 bis 6, dadurch gekennzeichnet, daß sie mehrere parallel zwischen einem Aufstromeinspeissammler (50 ; 55 ; 68 ; 74 ; 83) und einem Abstromabzugssammler (52 ; 57 ; 69 ; 75 ; 84) angeordnete Einheiten aufweist.

8. Vorrichtung zur Aufwärmung nach Anspruch 7, dadurch gekennzeichnet, daß die Einheiten eine erste Anzahl von Aufstromröhrenelementen (42a, 42b, ... 42n) definieren, die mit ihren unteren Enden durch einen gemeinsamen « unteren Sammler (51) mit unteren Enden einer zweiten Anzahl von « Abstrom »-Röhrenelementen (43a, 43b, ... 43n) verbunden sind.

9. Vorrichtung nach Anspruch 8, dadurch gekennzeichnet, daß das Aufstromröhrenelement (54a, 54b) einer jeden Einheit einzeln mit dem Abstromröhrenelement (56a, 56b) der gleichen Einheit verbunden ist.

10. Vorrichtung nach einem der Ansprüche 7 bis 9, dadurch gekennzeichnet, daß sie mehrere in Reihe über obere Sammler (52, 52") unter Bildung einer Leitung verbundene Einheiten aufweist.

11. Vorrichtung nach Anspruch 10, dadurch gekennzeichnet, daß mehrere Leitungen (61, 62 ; 70, 71) an einem Ende dieser Leitungen an einem Haupteinlaßsammler (68) und an dem anderen Ende dieser Leitungen an einem Hauptabzugssammler (69) angeordnet und abgezweigt sind.

12. Vorrichtung nach Anspruch 11, dadurch gekennzeichnet, daß einige homologe Einheiten (72, 72', 73, 73') mehrerer Parallelleitungen (70, 71) über Zwischensammler (77) verbunden sind.

13. Vorrichtung nach Anspruch 11, dadurch gekennzeichnet, daß mehrere Leitungen, einige (81 a, 81 b, 81 c ; 91a, 91 b, 91c) parallel, einige (81a, 82a ; 91a, 92a) in Reihe, mit Zwischensammlern (84) angeordnet sind.

14. Vorrichtung nach Anspruch 13, dadurch gekennzeichnet, daß die Zwischensammler Entspannungseinrichtungen (97), gegebenenfalls von einer Kondensattrenneinrichtung gefolgt, haben.
